# EUROPÄISCHE PATENTSCHRIFT

(11) **EP 2 529 594 B1**
(45) Veröffentlichungstag und Bekanntmachung des Hinweises auf die Patenterteilung: **13.11.2013**
(21) Anmeldenummer: 11705799.2
(22) Anmeldetag: 27.01.2011
(51) Int. Cl.: H05B 33/08

(54) **BETRIEBSGERÄT FÜR LEUCHTMITTEL, INSBESONDERE LED**
OPERATING DEVICE FOR ILLUMINANTS, ESPECIALLY LEDS
APPAREIL DE COMMANDE DE MOYENS D'ÉCLAIRAGE, EN PARTICULIER DE LED

(30) Priorität: 27.01.2010 AT 4810 U
(43) Veröffentlichungstag der Anmeldung: 05.12.2012
(73) Patentinhaber: Tridonic GmbH & Co KG, 6851 Dornbirn (AT)
(72) Erfinder: BÖCKLE, Reinhard, 6841 Mäder (AT)
(74) Vertreter: Barth, Alexander
(86) Internationale Anmeldenummer: PCT/AT2011/000045
(87) Internationale Veröffentlichungsnummer: WO 2011/091458

(56) Entgegenhaltungen:
- DE-A1- 3 605 658
- US-A1- 2008 018 261

## Beschreibung

Die Erfindung betrifft ein Betriebsgerät für Leuchtmittel, insbesondere LED, gemäß dem Oberbegriff des Patentanspruchs 1 und ein Verfahren gemäß dem Oberbegriff des Patentanspruchs 14.

### Technisches Gebiet

Derartige Betriebsgeräte werden zur Ansteuerung von Leuchtmitteln genutzt und werden in Beleuchtungssystemen verwendet, um Leuchtmittel mit Hilfe einer zentralen Steuereinheit ein- und auszuschalten und in der Helligkeit einzustellen. Üblicherweise werden dabei die Leuchtmittel von Betriebsgeräten angesteuert. Im Falle eines Ausfalles der Netz-Wechselspannung kann eine Notversorgungsspannung aufgeschaltet werden, damit die Beleuchtung weiterhin sichergestellt ist. Vorzugsweise wird dabei zur Schonung der speisenden Notenergiequelle die Leistung der Beleuchtung reduziert. Mit dem.Begriff Leuchtmittel werden sowohl Gasentladungslampen als auch Halogenlampen oder Leuchtdioden (LED) bezeichnet. Ein derartiges Leuchtmittel kann einzeln oder gemeinsam mit weiteren Leuchtmitteln in einer Leuchte angeordnet sein, die auch das Betriebsgerät enthalten kann.

### Stand der Technik

Es ist bereits bekannt, eine Unterscheidung zwischen einer Speisung mit Wechselspannung oder Gleichspannung anhand einer Überwachungsschaltung mit einem ohmschen Spannungsteiler vor dem Netzgleichrichter im Betriebsgerät durchzuführen.

Dieser ohmsche Spannungsteiler hat jedoch den Nachteil, dass er als eine Art Grundlast dauerhaft mit dem Netz verbunden ist und auch Verluste generiert, wenn das Betriebsgerät abgeschaltet ist.

### Darstellung der Erfindung

Es ist die Aufgabe der Erfindung, eine Überwachungsschaltung bereitzustellen, welche eine Erkennung einer Speisung mit Wechselspannung ohne die oben genannten Nachteile bzw. unter einer deutlichen Reduzierung dieser Nachteile ermöglicht.

Diese Aufgabe wird für eine.gattungsgemäße Vorrichtung erfindungsgemäß durch die kennzeichnenden Merkmale der Patentanspruchs 1 gelöst. Besonders vorteilhafte Ausführungen der Erfindung sind in den Unteransprüchen beschrieben.

Die Erfindung bezieht sich auf ein Betriebsgerät zum Betreiben von Leuchtmitteln, insbesondere LED, mit Anschlüssen zur Stromaufnahme aus einem Stromversorgungsnetz, einem darauf folgendem Netzfilter und,einem Gleichrichter, aufweisend eine Überwachungsschaltung zur Erkennung, ob an den Anschlüssen zur Stromaufnahme eine Wechselspannung anliegt oder nicht, wobei die Überwachungsschaltung einen kapazitiven Spannungsteiler aufweist, der zwischen einem der beiden Eingänge des Gleichrichters und Masse angeordnet ist und am Mittelpunkt des kapazitiven Spannungsteilers eine weitere Diode angeordnet ist, die einen Kondensator auflädt, wenn die Spannung am Mittelpunkt des kapazitiven Spannungsteilers die Spannung am Überwachungs-Kondensator übersteigt, und parallel zum Überwachungs-Kondensator ein aktiv gesteuerter Entladepfad angeordnet ist.

Die Erfindung bezieht sich auch auf ein Beleuchtungssystem mit mindestens einem Betriebsgerät, wobei das Beleuchtungssystem bei einem Ausfall der Netz-Wechselspannung eine Gleichspannung auf das Stromversorgungsnetz zur Speisung des Betriebsgerätes aufschaltet und das Betriebsgerät diese Aufschaltung mittels der Überwachungsschaltung erkennt.

Die Erfindung bezieht sich auch auf ein Verfahren zur Erkennung, ob an den Anschlüssen zur Stromaufnahme eines Betriebsgerätes für Leuchtmittel, insbesondere LED, eine Wechselspannung anliegt oder nicht, wobei die Anschlüsse zur Stromaufnahme aus einem Stromversorgungsnetz mit einem darauf folgendem Netzfilter und einem Gleichrichter gekoppelt sind, wobei die Erkennung mittels eines kapazitiven Spannungsteilers erfolgt der zwischen einem der beiden Eingänge des Gleichrichters und Masse angeordnet ist und am Mittelpunkt des kapazitiven Spannungsteilers eine weitere Diode angeordnet ist, die einen Kondensator auflädt, wenn die Spannung am Mittelpunkt des kapazitiven Spannungsteilers die Spannung am Überwachungs-Kondensator übersteigt, und der Überwachungs-Kondensator durch einen aktiv gesteuerten Entladepfad selektiv entladen wird.

### Beschreibung der bevorzugten Ausführungsbeispiele

Nachfolgend soll die Erfindung anhand der beigefügten Zeichnung näher erläutert werden. Es zeigen:
Fig. 1 schematisch die Ausgestaltung eines erfindungsgemäßen Betriebsgerätes für eine LED als Leuchtmittel
Fig. 2 schematisch die Ausgestaltung einer Beleuchtungsanlage mit einem Steuergerät und einem erfindungsgemäßen Betriebsgerät für eine Gasentladungslampe als Leuchtmittel
Fig. 3 einen Ausschnitt eines erfindungsgemäßen Betriebsgerätes
Fig. 4 und 5 zeigen den Signalverlauf beim Umschalten der Spannung am Stromversorgungsnetz

Nachfolgend wird die Erfindung anhand eines Ausführungsbeispiels eines Betriebsgerätes für eine LED erläutert. Die vorliegende Erfindung kann allerdings bei sämtlichen Arten von Betriebsgeräten für Leuchtmittel eingesetzt werden.
Dabei ist die Anwendung von ganz verschiedenen Leuchtmitteln möglich, es können insbesondere Gasentladungslampen, Halogenlampen oder auch anorganische oder organische Leuchtdioden eingesetzt werden.

Bei dem in Fig. 1 dargestellten Betriebsgerät 1 weist als zentrale Komponente eine Steuerschaltung 2 auf, welche alle Funktionen der Komponenten des Betriebsgerätes 1 steuert und überwacht. Insbesondere wird der Betrieb des Konverters 3 gesteuerte und überwacht, insbesondere auch geregelt. Der Konverter 3 ist über Anschlüsse an das Stromversorgungsnetz 20 angeschlossen und nimmt die zum Betrieb des Leuchtmittels erforderliche Energie auf.

Weiterhin steuert er auch den Betrieb des Leuchtmittels, insbesondere die Helligkeit des Leuchtmittels. Als Leuchtmittel ist eine Lampe LED an den Konverter 3 des Betriebsgeräts 1 angeschlossen. Der Konverter 3 übernimmt sowohl die Aufgabe der korrekten Stromaufnahme aus dem Stromversorgungsnetz 20, welche durch die Bestimmungen des Energieversorgers vorgegeben sein kann. Diese Aufgabe kann vor allem eine möglichst sinusförmige Stromaufnahme mit möglichst wenigen hochfrequenten Störungen betreffen. Der Konverter 3 kann daher ein sogenanntes Filter zum Vermeiden von hochfrequenten Störungen, die entweder aus dem Stromversorgungsnetz 20 kommen können oder aber durch den Konverter 3 erzeugt wurden, sowie eine Schaltung zur aktiven Leistungsfaktorkorrektur enthalten. Außerdem stellt der Konverter 3 den ordnungsgemäßen Betrieb der Lampe LED sicher. Insbesondere kann er den Strom und / oder die Spannung durch die Lampe LED einstellen oder auch regeln.

In einer besonderen Ausführungsform kann der Konverter 3 auch als mehrstufiger Konverter ausgeführt werden, um die verschiedenen Aufgaben der auf die einzelnen Stufen des Konverters 3 aufzuteilen. Vorteilhafterweise wird durch eine Stufe die korrekte Stromaufnahme aus dem Stromversorgungsnetz 20 sichergestellt, eine nachfolgende Stufe steuert den Betrieb der Lampe LED. Das Stromversorgungsnetz 20 kann eine niederfrequente Wechselspannung mit einer Spannung von 230V oder eine Gleichspannung von beispielsweise 230V sein. In einer besonders vorteilhaften Ausführungsform kann der Konverter 3 einen Energiespeicher enthalten, dieser kann durch einen Speicherkondensator oder auch eine wiederaufladbare Batterie gebildet werden.

Das Betriebsgerät 1 und das Steuergerät 10 sind Bestandteil eines Beleuchtungssystems A.

Die Steuerschaltung 2 ist weiterhin mit der Schnittstellenschaltung 4 verbunden. Die Schnittstellenschaltung 4 ist mit der Busleitung 21 verbunden. Über die Busleitung 21 werden die von dem Steuergerät 10 gesendeten Steuerbefehle übertragen. Diese Steuerbefehle werden von der Schnittstellenschaltung 4 empfangen-und an die Steuerschaltung 2 weitergeleitet. Die Steuerschaltung 2 kann die Steuerbefehle auswerten und abspeichern. Gemäß der übermittelten Steuerbefehle kann die Steuerschaltung 2 den Betrieb der Lampe LED durch den Konverter 3 steuern.

Die Steuerschaltung 2 kann auch den Betrieb der Lampe LED und des Konverters 3 überwachen und im Falle eines Fehlers oder besonderen Ereignisses dieses Erkennen und über die Schnittstellenschaltung 4 und die Busleitung 21 einen entsprechenden Steuerbefehl an das Steuergerät 10 senden. Zusätzlich können weitere Steuergeräte 11 an die Busleitung 21 angeschlossen sein.
Die verschiedenen Steuergeräte 10 und 11 können verschiedene Sensoren wie beispielsweise Bewegungs- oder Helligkeitssensoren aber auch durch einen Benutzer steuerbare Aktoren wie beispielsweise Schalter, Taster oder auch berührungsempfindliche Bildschirme mit einem Benutzerinterface zur Beleuchtungssteuerung sein.

Die Steuerschaltung 2 kann einen Speicher 8 enthalten oder einen externen Speicher 8 ansteuern, der in dem Betriebsgerät 1 vorhanden ist.

Die Busleitung 21 ist als zweidrahtige Datenleitung ausgebildet, die als Steuerbefehl ein Digitalsignal mit einer niedrigen Gleichspannung überträgt. Über die Busleitung 21 wird beispielweise eine Datenübertragung gemäß DALI Standard übertragen. Die Schnittstellenschaltung 4 und das Steuergerät 10 sind in der Lage, Steuerbefehle gemäß dem DALI Standard zu empfangen.

Anzumerken ist, dass die Datenübertragung der Steuerbefehle über die Busleitung 21 nicht drahtgebunden erfolgen muß, sondern sie kann beispielsweise drahtlos über eine Funkverbindung oder über eine Power Line Communication (PLC) über das Stromversorgungsnetz 20 übertragen werden.

Für die genannten Übertragungsvarianten existieren jeweils standardisierte Übertragungsverfahren analog zu dem DALI Standard für drahtgebundene Datenübertragung, wobei gemäß dem erfindungsgemäßen Verfahren eine abgeänderte Datenübertragung über die gleiche Busleitung 21 erfolgen kann.

Fig. 2 zeigt ein Beispiel, bei dem zumindest ein Steuergerät 10 ein Betriebsgerät 1 für eine Gasentladungslampe LA als Leuchtmittel über eine Busleitung 21 ansteuert. An dieser Busleitung 21 ist ein weiteres Steuergerät 11 angeschlossen.

Das Betriebsgerät 1 weist einen Gleichrichter 14 auf, der an das Stromversorgungsnetz 20 angeschlossen ist.

Die vom Gleichrichter 14 aufgenommene Energie wird an eine Zwischenkreisschaltung 15 übertragen, welche eine aktive Leistungsfaktorkorrekturschaltung (PFC) und einen Energiespeicher enthalten kann. Auf die Zwischenkreisschaltung 15 folgt ein Wechselrichter 16, der über einen Lastkreis 17 die Gasentladungslampe LA ansteuert. Der Wechselrichter 16 kann durch eine Halbbrücke gebildet werden, welche den Lastkreis 17 mit einer getakteten Gleichspannung speist. Der Lastkreis 17 kann durch einen Serienresonanzkreis aus einer Induktivität und einer Kapazität gebildet werden.

Die Steuerschaltung 2 ist über die Schnittstellenschaltung 4 an die Busleitung 21 angeschlossen und kann somit die von dem Steuergerät 10 gesendeten Steuerbefehle empfangen.

Der in Fig. 1 dargestellte Konverter 3 des Betriebsgerätes 1 kann die Funktionsblöcke Gleichrichter 14, Zwischenkreisschaltung 15, Wechselrichter 16 und Lastkreis 17 des in Fig. 2 dargestellten Betriebsgerätes 1 enthalten, im Vergleich zur Fig.2 sind diese aber in Fig. 1 nicht einzeln dargestellt.

Fig. 3 zeigt einen Teil des Betriebsgerätes 1 mit der erfindungsgemäßen Überwachungsschaltung.

Das Betriebsgerät 1 verfügt über die Anschlüsse P1 und P2 für das Stromversorgungsnetz 20. Auf die Anschlüsse P1 und P2 folgt ein Netzfilter, welches beispielsweise durch ein LC Glied (C1, L3, L4) gebildet werden kann. Auf das Netzfilter folgt der Gleichrichter 14, der durch einen Vollweggleichrichter D3, D4, D5, D6 gebildet wird.

Der Gleichrichter 14 speist über die Zwischenkreisschaltung 15 den Wechselrichter 16 mit dem Lastkreis 17 bzw. den Konverter 3.

Das Betriebsgerät 1 mit den Anschlüssen P1, P2 zur Stromaufnahme aus einem Stromversorgungsnetz 20 weist wie bereits erwähnt einen auf die Anschlüsse P1, P2 folgenden Netzfilter C1, L3, L4 und einem Gleichrichter 14 auf. Zusätzlich weist es eine Überwachungsschaltung zur Erkennung auf, ob an den Anschlüssen P1, P2 zur Stromaufnahme eine Wechselspannung anliegt oder nicht. Die Überwachungsschaltung weist einen kapazitiven Spannungsteiler C6, C3 auf, der zwischen einem der beiden Eingänge des Gleichrichters 14 und Masse angeordnet ist.

Parallel zu dem unteren Kondensator C3 des kapazitiven Spannungsteilers C6, C3 kann eine Diode D1 mit der Anode gegen Masse verschaltet sein und am Mittelpunkt des kapazitiven Spannungsteilers C6, C3 eine weitere Diode D2 angeordnet sein, die einen Kondensator C4'auflädt, wenn die Spannung am Mittelpunkt des kapazitiven Spannungsteilers C6, C3 die Spannung am Überwachungs-Kondensator C4 übersteigt. Die Spannung am Überwachungs-Kondensator C4 kann zur Erkennung einer Wechselspannung ausgewertet werden. Vorzugsweise wertet die Steuerschaltung 2 die Spannung am Überwachungs-Kondensator C4 aus und steuert abhängig von dieser Überwachung das Betriebsgerät 1 entsprechend an. Beispielsweise kann das Betriebsgerät 1 bei Erkennung eines Umschaltens von Wechselspannung auf Gleichspannung auf einen Betrieb mit reduzierter Leistung wechseln. Diese Umschaltung kann beispielsweise erfolgen, wenn das Leuchtmittel vorher nicht oder mit voller Helligkeit angesteuert wurde.

Parallel zum Überwachungs-Kondensator C4 ein Entladepfad angeordnet sein. Der Entladepfad kann einen Widerstand R2 aufweisen. Der Entladepfad kann zusätzlich oder alternativ einen Schalter Q8 aufweisen. Der Schalter Q8 kann für eine schnelle Entladung des Überwachungs-Kondensator C4 kurzzeitig eingeschaltet werden. Somit wird der Entladepfad aktiv durch die Steuerschaltung 2 über den Schalter Q8 gesteuert.

Der Schalter Q8 kann vorzugsweise in regelmäßigen Abständen oder auch nach jeweils einer gewissen Pause kurzzeitig eingeschaltet werden. Das kurzzeitige Einschalten des Schalters Q8 kann beispielsweise aller 10ms, 20ms oder auch 100ms erfolgen.
Der Schalter Q8 wird vorzugsweise fremdgesteuert eingeschaltet, beispielsweise durch die Steuerschaltung 2 angesteuert.

In den Phasen, in denen der Schalter Q8 nicht angesteuert wird, kann die Steuerschaltung 2 bei abgeschaltetem Leuchtmittel in einen Ruhemodus wechseln und somit die Energieaufnahme des Betriebsgerätes 1 verringert werden. Es ist aber auch möglich, dass die Steuerschaltung 2 bei bestimmten Betriebsarten des Betriebsgerätes 1 den Schalter Q8 nicht ansteuert und somit die Energieaufnahme des Betriebsgerätes 1 verringert wird. Dies kann beispielsweise der Fall sein, wenn die Überwachung zur Erkennung, ob an den Anschlüssen (P1, P2) zur Stromaufnahme eine Wechselspannung anliegt oder nicht, nicht benötigt wird.

Da die Überwachungsschaltung keine resistiven Elemente außerhalb des durch den Schalter Q8 gesteuerten Entladepfades aufweist, können keine dauerhaften Wirkstromverluste durch die Überwachungsschaltung auftreten, da durch die kurzzeitige und selektive Aktivierung des Entladepfades mit dem Schalter Q8 nur kurzzeitig eine Verlustleistung auftritt.

Zusätzlich zur Erkennung einer Wechselspannung im Betriebsgerät 1 kann eine weitere Überwachungsschaltung angeordnet sein, um zu erkennen, ob bei Nichtanliegen einer Wechselspannung eine Gleichspannung oder keine Versorgungsspannung den Anschlüssen P1, P2 zur Stromaufnahme anliegt. Die weitere Überwachungsschaltung kann ein Signal aus der Zwischenkreisschaltung 15 auswerten.
Beispielsweise kann eine Spannung an der Sekundärwicklung der Drossel einer Zwischenkreisschaltung 15, vorzugsweise einer aktiv getakteten Leistungsfaktorkorrekturschaltung, oder das Tastverhältnis eines Schalters der einer Zwischenkreisschaltung 15, vorzugsweise einer aktiv getakteten Leistungsfaktorkorrekturschaltung, ausgewertet werden.

Somit wird ein Beleuchtungssystem A mit mindestens einem Betriebsgerät 1 ermöglicht, bei dem das Beleuchtungssystem A bei einem Ausfall der Netz-Wechselspannung eine Gleichspannung auf das Stromversorgungsnetz 20 zur Speisung des Betriebsgerätes 1 auf schaltet und das Betriebsgerät 1 diese Aufschaltung mittels der Überwachungsschaltung erkennt.

Das Betriebsgerät 1 kann bei Erkennung eines Umschaltens von Wechselspannung auf Gleichspannung auf einen Betrieb mit reduzierter Leistung umschalten. Diese Erkennung findet wie bereits geschildert durch die Überwachungsschaltung mit dem kapazitiven Spannungsteiler statt. Wird ein Umschalten der Versorgungsspannung (auf den Stromversorgungsnetz 20 erkannt, kann auch ein Abspeichern von Daten im Speicher 8 erfolgen.

Fig. 4 zeigt den Verlauf der Spannung über dem Überwachungs-Kondensator C4, wenn die Spannung am Stromversorgungsnetz 20 von einer Gleichspannung auf eine Wechselspannung umgeschaltet wird. Während die Gleichspannung mit ihrer konstanten Amplitude zu keiner Umladung des kapazitiven Spannungsteilers C6, C3 führt, kommt es bei der Aufschaltung von einer Wechselspannung zu einer Umladung des kapazitiven Spannungsteilers C6, C3 und infolge dessen auch zu einer Nachladung des Überwachungs-Kondensators C4. Die Diode D2 sperrt, sobald die Wechselspannung nicht mehr ihre maximale Amplitude hat und wieder in der abfallenden Flanke ist. Mit der abfallenden Amplitude der Wechselspannung fällt auch die Spannung am Mittelpunkt des kapazitiven Spannungsteilers C6, C3 ab.

Wenn ein Entladepfad parallel zum Überwachungs-Kondensator C4 vorhanden ist, kommt es in der Phase, in der keine Nachladung des Überwachungs-Kondensators C4 aufgrund der gesperrten Diode D2 erfolgt, zu einer Entladung des Überwachungs-Kondensatörs C4. Erst wenn die Wechselspannung wieder ihren Spitzenwert erreicht hat bzw. in dessen Nähe kommt, übersteigt auch die die Spannung am Mittelpunkt des kapazitiven Spannungsteilers C6, C3 wieder die Spannung des Überwachungs-Kondensators C4, und es kommt wieder zum Durchsteuern der Diode D2 und zum Nachladen des Überwachungs-Kondensators C4. Diese Spannungsänderung am Überwachungs-Kondensator C4 kann zur Erkennung einer Wechselspannung am Stromversorgungsnetz 20 genutzt werden.

Fig. 5 zeigt den Verlauf der Spannung über dem Überwachungs-Kondensator C4, wenn die Spannung am Stromversorgungsnetz 20 von einer Wechselspannung auf eine Gleichspannung umgeschaltet wird. In diesem.Fall ist nach dem Umschalten auf eine Gleichspannung keine Änderung der Spannung bzw. keine Spannung mehr am Überwachungs-Kondensators C4 erkennbar.

Wie in Fig. 5 erkennbar ist, ergibt sich beim Umschalten von einer Wechselspannung auf eine Gleichspannung eine kurzzeitige Überhöhung der Spannung am Überwachungs-Kondensators C4. Diese Überhöhung der Spannung kann auch zur Erkennung des Umschaltens von der Speisung mit Wechselspannung auf eine Gleichspannung genutzt werden. Insbesondere kann diese Überhöhung mittels eines Schwellwertschalters erkannt werden. Diese Überhöhung der Spannung am Überwachungs-Kondensator C4 kann auch als Aufwecksignal für die Steuerschaltung 2 genutzt werden. Beispielsweise kann die überhöhte Spannung als Anlaufenergie für die Versorgung der Steuerschaltung 2 genutzt werden. Beim Umschalten von Wechselspannung auf Gleichspannung kann somit die sich ergebende überhöhte Spannung zum Anlauf der Steuerschaltung 2 genutzt werden.

Somit wird auch ein Verfahren ermöglicht, bei dem eine Erkennung, ob an den Anschlüssen P1, P2 zur Stromaufnahme eine Wechselspannung anliegt oder nicht, mittels eines kapazitiven Spannungsteiler C6, C3 erfolgt, der wischen einem der beiden Eingänge des Gleichrichters 14 und Masse angeordnet ist. Dabei ist parallel zu dem unteren Kondensator C3 des kapazitiven Spannungsteilers C6, C3 eine Diode D1 mit der Anode gegen Masse verschaltet und am Mittelpunkt des kapazitiven Spannungsteilers C6, C3 eine weitere Diode D2 angeordnet, die einen Kondensator C4 auflädt, wenn die Spannung am Mittelpunkt des kapazitiven Spannungsteilers C6, C3 die Spannung am überwachungs-Kondensator C4 übersteigt. Parallel zum Überwachungs-Kondensator C4 ist ein Entladepfad angeordnet.
Die Spannung am Überwachungs-Kondensator C4 wird zur Erkennung einer Wechselspannung ausgewertet.

Der Entladepfad kann einen Widerstand R2 und / oder einen Schalter Q8 aufweisen. Das Verfahren kann derart durchgeführt werden, dass der Schalter Q8 für eine schnelle Entladung des Überwachungs-Kondensator C4 kurzzeitig eingeschaltet wird.

Somit wird auch Verfahren zur Erkennung, ob an den Anschlüssen P1, P2 zur Stromaufnahme eines Betriebsgerätes 1 für Leuchtmittel, insbesondere LED, eine Wechselspannung anliegt oder nicht, ermöglicht. Dabei sind die Anschlüsse P1, P2 zur Stromaufnahme aus einem Stromversorgungsnetz 20 mit einem darauf folgendem Netzfilter C1, L3, L4 und einem Gleichrichter 14 gekoppelt. Die Erkennung erfolgt mittels eines kapazitiven Spannungsteilers C6, C3, der zwischen einem der beiden Eingänge des Gleichrichters 14 und Masse angeordnet ist.

Am Mittelpunkt des kapazitiven Spannungsteilers C6, C3 ist eine weitere Diode D2 angeordnet, die einen Überwachungs-Kondensator C4 auflädt, wenn die Spannung am Mittelpunkt des kapazitiven Spannungsteilers C6, C3 die Spannung am Überwachungs-Kondensator C4 übersteigt. Der Überwachungs-Kondensator C4 wird durch einen aktiv gesteuerten Entladepfad selektiv entladen, vorzugsweise mittels eines durch die Steuerschaltung 2 angesteuerten Schalter Q8.

Auch in Verbindung mit einer Datenübertragung über eine Busleitung 21 kann ein sehr energieeffizientes Betriebsgerät 1 aufgebaut werden.

Bei Wahl einer Datenübertragung, bei der durch die ,Active Low' Übertragung eine dauerhafte Spannung auf der Busleitung 21 anliegt, ist bei Speisung der Steuerschaltung 2 zumindest für einen Anlauf und somit einen Anlauf des Betriebsgerätes 1 über die Busleitung 21, ein fast gänzliche Vermeidung von Verlusten im Ruhemodus des Betriebsgerätes 1 ermöglicht, wobei immer noch die Aufschaltung einer Gleichspannung auf das Stromversorgungsnetz 20 erkannt werden kann.

Auch bei einer Datenübertragung mit einer ,Active High' Übertragung kann bei Nutzung der ,Active High' Übertragung zur Speisung mit Anlaufenergie der Steuerschaltung 2 ein fast gänzliche Vermeidung von Verlusten im Ruhemodus des Betriebsgerätes 1 möglich.

## Patentansprüche

1. Betriebsgerät (1) zum Betreiben von Leuchtmitteln, insbesondere LED,
mit Anschlüssen (P1, P2) zur Stromaufnahme aus einem Stromversorgungsnetz (20),
einem darauf folgendem Netzfilter (C1, L3, L4) und einem Gleichrichter (14),
aufweisend eine Überwachungsschaltung zur Erkennung; ob an den Anschlüssen (P1, P2) zur Stromaufnahme eine Wechselspannung anliegt oder nicht,
**dadurch gekennzeichnet,**
**daß** die Überwachungsschaltung einen kapazitiven Spannungsteiler (C6, C3) aufweist, der zwischen einem der beiden Eingänge des Gleichrichters (14) und Masse angeordnet ist und am Mittelpunkt des kapazitiven Spannungsteilers (C6, C3) eine weitere Diode (D2) angeordnet ist, die einen Kondensator (C4) auflädt, wenn die Spannung am Mittelpunkt des kapazitiven Spannungsteilers (C6, C3) die Spannung am Überwachungs-Kondensator (C4) übersteigt,
und parallel zum Überwachungs-Kondensator (C4) ein aktiv gesteuerter Entladepfad angeordnet ist.

2. Betriebsgerät (1) nach-Anspruch 1,
**dadurch gekennzeichnet,**
**daß** Parallel zu dem unteren Kondensator (C3) des kapazitiven Spannungsteilers (C6, C3) eine Diode (D1)•mit der Anode gegen Masse verschaltet ist.

3. Betriebsgerät (1) nach Anspruch 1 oder 2,
**dadurch gekennzeichnet,**
**daß** die Spannung am Überwachungs-Kondensator (C4) zur Erkennung einer Wechselspannung ausgewertet wird.

4. Betriebsgerät (1) nach einem der Ansprüche 1 bis 3,
**dadurch gekennzeichnet,**
**daß** der aktiv gesteuerte Entladepfad einen Widerstand (R2) aufweist.

5. Betriebsgerät (1) nach einem der Ansprüche 1 bis 4,
**dadurch gekennzeichnet,**
**daß** der aktiv gesteuerte Entladepfad einen Schalter (Q8) aufweist.

6. Betriebsgerät (1) nach Anspruch 5,
**dadurch gekennzeichnet,**
**daß** der Schalter (Q8) für eine schnelle Entladung des Überwachungs-Kondensator (C4) kurzzeitig eingeschaltet wird.

7. Betriebsgerät (1) nach Anspruch 6,
**dadurch gekennzeichnet,**
**daß** der Schalter (Q8) in regelmäßigen Abständen kurzzeitig eingeschaltet wird.

8. Betriebsgerät (1) nach einem der Ansprüche 1 bis 7,
**dadurch gekennzeichnet,**
**daß** zusätzlich zur Erkennung einer Wechselspannung im Betriebsgerät (1) eine weitere Überwachungsschaltung angeordnet ist, um zu erkennen, ob bei Nichtanliegen einer Wechselspannung eine Gleichspannung oder keine Versorgungsspannung den Anschlüssen (P1, P2) zur Stromaufnahme anliegt.

9. Betriebsgerät (1) nach Anspruch 8,
dadurch gekenntzeichnet,
daß die weitere Überwachungsschaltung ein Signal aus einer Zwischenkreisschaltung (15) auswertet.

10. Betriebsgerät (1) einem der Ansprüche 1 bis 9,
**dadurch gekennzeichnet,**
**daß** beim Umschalten von Wechselspannung auf Gleichspannung die sich ergebende überhöhte Spannung zum Anlauf einer Steuerschaltung (2) genutzt wird.

11. Betriebsgerät (1) einem der Ansprüche 1 bis 10,
**dadurch gekennzeichnet,**
**daß** eine Überhöhung der Spannung am Überwachungs-Kondensator (C4) als Aufwecksignal für einer Steuerschaltung (2) genutzt wird.

12. Beleuchtungssystem (A) mit mindestens einem Betriebsgerät (1) gemäß einem der Ansprüche 1 bis 11,
**dadurch gekennzeichnet,**
**daß** das Beleuchtungssystem (A) bei einem Ausfall der Netz-Wechselspannung eine Gleichspannung auf das Stromversorgungsnetz (20) zur Speisung des Betriebsgerätes (1) aufschaltet und das Betriebsgerät (1) diese Aufschaltung mittels der Überwachungsschaltung erkennt.

13. Beleuchtungssystem (A) nach Anspruch 12,
**dadurch gekennzeichnet,**
**daß** das Betriebsgerät (1) bei Erkennung eines Umschaltens von Wechselspannung auf Gleichspannung auf einen Betrieb mit reduzierter Leistung umschaltet.

14. Verfahren zur Erkennung, ob an den Anschlüssen (P1, P2) zur Stromaufnahme eines Betriebsgerätes (1) für Leuchtmittel, insbesondere LED, eine Wechselspannung anliegt oder nicht,
wobei die Anschlüsse (P1, P2) zur Stromaufnahme aus einem Stromversorgungsnetz (20) mit einem darauf folgendem Netzfilter (C1, L3, L4) und einem Gleichrichter (14) gekoppelt sind,
**dadurch gekennzeichnet,**
**daß** die Erkennung mittels eines kapazitiven Spannungsteilers (C6, C3) erfolgt, der zwischen einem der beiden Eingänge des Gleichrichters (14) und Masse angeordnet ist und am Mittelpunkt des kapazitiven Spannungsteilers (C6, C3) eine weitere Diode (D2) angeordnet ist, die einen Kondensator (C4) auflädt, wenn die Spannung am Mittelpunkt des kapazitiven Spannungsteilers (C6, C3) die Spannung am Überwachungs-Kondensator (C4) übersteigt,
und das der Überwachungs-Kondensator (C4) durch einen aktiv gesteuerten Entladepfad selektiv entladen wird.

## Claims

1. Operating device (1) for operating illuminants, in particular LEDs,
having terminals (P1, P2) for power input from a power supply system (20),
having a downstream line filter (C1, L3, L4) and a rectifier (14),
having a monitoring circuit for detecting whether or not an AC voltage is present at the terminals (P1, P2) for power input,
**characterized**
**in that** the monitoring circuit has a capacitive voltage divider (C6, C3) which is arranged between one of the two inputs to the rectifier (14) and earth and a further diode (D2) is arranged at the centre point of the capacitive voltage divider (C6, C3), said further diode charging a capacitor (C4) when the voltage at the centre point of the capacitive voltage divider (C6, C3) exceeds the voltage across the monitoring capacitor (C4),
and an actively controlled discharge path is arranged in parallel with the monitoring capacitor (C4).

2. Operating device (1) according to Claim 1,
**characterized**
**in that** a diode (D1) is connected in parallel with the lower capacitor (C3) of the capacitive voltage divider (C6, C3), the anode of said diode being connected to earth.

3. Operating device (1) according to Claim 1 or 2,
**characterized**
**in that** the voltage across the monitoring capacitor (C4) is evaluated for the purpose of detecting an AC voltage.

4. Operating device (1) according to one of Claims 1 to 3,
**characterized**
**in that** the actively controlled discharge path has a resistor (R2).

5. Operating device (1) according to one of Claims 1 to 4,
**characterized**
**in that** the actively controlled discharge path has a switch (Q8).

6. Operating device (1) according to Claim 5,
**characterized**
**in that** the switch (Q8) is temporarily switched on for a rapid discharging of the monitoring capacitor (C4).

7. Operating device (1) according to Claim 6,
**characterized**
**in that** the switch (Q8) is temporarily switched on at regular intervals.

8. Operating device (1) according to one of Claims 1 to 7,
**characterized**
**in that**, in addition to detecting an AC voltage, a further monitoring circuit is arranged in the operating device (1) in order to detect whether a DC voltage or no supply voltage is present at the terminals (P1, P2) for power input when there is no AC voltage present.

9. Operating device (1) according to Claim 8,
**characterized**
**in that** the further monitoring circuit evaluates a signal from an intermediate circuit (15).

10. Operating device (1) according to one of Claims 1 to 9,
**characterized**
**in that**, during the switchover from AC voltage to DC voltage, the excessively increased voltage which arises is used to start a control circuit (2).

11. Operating device (1) according to one of Claims 1 to 10,
**characterized**
**in that** an excessive increase in the voltage across the monitoring capacitor (C4) is used as wakeup signal for a control circuit (2).

12. Lighting system (A) having at least one operating device (1) according to one of Claims 1 to 11,
**characterized**
**in that**, in the event of a failure of the system AC voltage, the lighting system (A) connects a DC voltage to the power supply system (20) for supplying the operating device (1) and the operating device (1) detects said connection by means of the monitoring circuit.

13. Lighting system (A) according to Claim 12,
**characterized**
**in that**, on detecting a switchover from AC voltage to DC voltage, the operating device (1) switches over to operation with reduced power.

14. Method for detecting whether or not an AC voltage is present at the terminals (P1, P2) for power input of an operating device (1) for illuminants, in particular LEDs,
wherein the terminals (P1, P2) for power input from a power supply system (20) are coupled to a downstream line filter (C1, L3, L4) and a rectifier (14), **characterized**
**in that** the detection takes place by means of a capacitive voltage divider (C6, C3) which is arranged between one of the two inputs to the rectifier (14) and earth and a further diode (D2) is arranged at the centre point of the capacitive voltage divider (C6, C3), said further diode charging a capacitor (C4) when the voltage at the centre point of the capacitive voltage divider (C6, C3) exceeds the voltage across the monitoring capacitor (C4),
and **in that** the monitoring capacitor (C4) is selectively discharged via an actively controlled discharge path.

## Revendications

1. Appareil d'exploitation (1) pour faire fonctionner des moyens lumineux, notamment des LED, comprenant des bornes (P1, P2) destinées à recevoir du courant depuis un réseau d' alimentation électrique (20),
après celles-ci, un filtre secteur (C1, L3, L4) et un redresseur (14),
présentant un circuit de surveillance pour détecter si une tension alternative est présente ou non aux bornes (P1, P2) destinées à recevoir du courant,
**caractérisé en ce**
**que** le circuit de surveillance présente un diviseur de tension capacitif (C6, C3) qui est disposé entre l'une des deux entrées du redresseur (14) et la masse et une diode supplémentaire (D2) est disposée au point milieu du diviseur de tension capacitif (C6, C3), laquelle charge un condensateur (C4) lorsque la tension au point milieu du diviseur de tension capacitif (C6, C3) dépasse la tension aux bornes du condensateur de surveillance (C4),
et un chemin de décharge à commande active est disposé en parallèle du condensateur de surveillance (C4).

2. Appareil d'exploitation (-) selon la revendication 1, **caractérisé en ce qu'** une diode (D1) dont l'anode est mise à la masse est branchée en parallèle avec le condensateur du bas (C3) du diviseur de tension capacitif (C6, C3).

3. Appareil d'exploitation (1) selon la revendication 1 ou 2, **caractérisé en ce que** la tension aux bornes du condensateur de surveillance (C4) est interprétée en vue de détecter une tension alternative.

4. Appareil d'exploitation (1) selon l'une des revendications 1 à 3, **caractérisé en ce que** le chemin de décharge à commande active présente une résistance (R2).

5. Appareil d'exploitation (1) selon l'une des revendications 1 à 4, **caractérisé en ce que** le chemin de décharge à commande active présente un commutateur (Q8) .

6. Appareil d'exploitation (1) selon la revendication 5, **caractérisé en ce que** le commutateur (Q8) est mis en circuit pendant une courte durée pour une décharge rapide du condensateur de surveillance (C4).

7. Appareil d'exploitation (1) selon la revendication 6, **caractérisé en ce que** le commutateur (Q8) est mis en circuit pendant une courte durée à intervalles réguliers.

8. Appareil d'exploitation (1) selon l'une des revendications 1 à 7, **caractérisé en ce qu'**en plus de la détection d'une tension alternative, un circuit de surveillance supplémentaire est disposé dans l'appareil d'exploitation (1) pour détecter, en cas de non présence d'une tension alternative, si une tension continue ou aucune tension d'alimentation n'est présente aux bornes (P1, P2) destinées à recevoir du courant.

9. Appareil d'exploitation (1) selon la revendication 8, **caractérisé en ce que** le circuit de surveillance supplémentaire interprète un signal en provenance d'un circuit intermédiaire (15).

10. Appareil d'exploitation (1) selon l'une des revendications 1 à 9, **caractérisé en ce que** lors de la permutation de la tension alternative sur la tension continue, la tension surhaussée qui en résulte est utilisée pour le démarrage d'un circuit de commande (2).

11. Appareil d'exploitation (1) selon l'une des revendications 1 à 10, **caractérisé en ce qu'**une surhausse de la tension aux bornes du condensateur de surveillance (C4) est utilisée comme signal de réveil pour un circuit de commande (2).

12. Système d'éclairage (A) comprenant au moins un appareil d'exploitation (1) selon l'une des revendications 1 à 11, **caractérisé en ce que** le système d'éclairage (A), dans le cas d' une panne du réseau de tension alternative, commute une tension continue sur le réseau d'alimentation électrique (20) en vue d'alimenter l'appareil d'exploitation (1) et l'appareil d'exploitation (1) détecte cette commutation à l'aide du circuit de surveillance.

13. Système d'éclairage (A) selon la revendication 12, **caractérisé en ce que** l'appareil d'exploitation (1), en cas de détection d'une permutation de la tension alternative sur la tension continue, permute sur un régime à puissance réduite.

14. Procédé de détection de la présence ou non d'une tension alternative aux bornes (P1, P2) destinées à recevoir du courant d'un appareil d'exploitation (1) pour des moyens lumineux, notamment des LED,
les bornes (P1, P2) destinées à recevoir du courant depuis un réseau d'alimentation électrique (20) étant connectées avec un filtre secteur (C1, L3, L4) et un redresseur (14) montés après celles-ci,
**caractérisé en ce**
**que** la détection est réalisée au moyen d'un diviseur de tension capacitif (C6, C3) qui est disposé entre l'une des deux entrées du redresseur (14) et la masse et une diode supplémentaire (D2) est disposée au point milieu du diviseur de tension capacitif (C6, C3), laquelle charge un condensateur (C4) lorsque la tension au point milieu du diviseur de tension capacitif (C6, C3) dépasse la tension aux bornes du condensateur de surveillance (C4),
et en ce que le condensateur de surveillance (C4) est déchargé de manière sélective par le biais d'un chemin de décharge à commande active.
